# EUROPÄISCHE PATENTSCHRIFT

(11) **EP 3 125 851 B1**
(45) Veröffentlichungstag und Bekanntmachung des Hinweises auf die Patenterteilung: **28.11.2018**
(21) Anmeldenummer: 15713188.9
(22) Anmeldetag: 27.03.2015
(51) Int. Cl.: B65D 83/04, A61J 1/03, A61J 7/04

(54) **VERWENDUNG EINES BEHÄLTERS ZUR AUFBEWAHRUNG VON KONTRAZEPTIVA-TABLETTEN**
USE OF A CONTAINER FOR STORING CONTRACEPTIVE TABLETS
UTILISATION D'UN RÉCIPIENT POUR LA CONSERVATION DE COMPRIMÉS CONTRACEPTIFS

(30) Priorität: 31.03.2014 DE 102014205944
(43) Veröffentlichungstag der Anmeldung: 08.02.2017
(73) Patentinhaber: Haupt Pharma Münster GmbH, 48159 Münster (DE); Madaus GmbH, 51067 Köln (DE)
(72) Erfinder: BENSMANN, Hubert, 48268 Greven (DE); BANNEFELD, Karl-Heinz, 48151 Münster (DE)
(74) Vertreter: Scheuermann, Erik
(86) Internationale Anmeldenummer: PCT/EP2015/056723
(87) Internationale Veröffentlichungsnummer: WO 2015/150259

(56) Entgegenhaltungen:
- EP-A1- 0 940 353
- EP-A1- 2 080 716
- EP-A2- 0 210 820
- WO-A1-98/36727
- WO-A1-2013/128459
- WO-A2-2007/024658
- US-A1- 2008 093 253

## Beschreibung

Die vorliegende Erfindung betrifft die Verwendung eines Behälters zur Aufbewahrung von Kontrazeptiva-Tabletten.

Tabletten werden üblicherweise in sogenannten Blisterverpackungen vertrieben. Blisterverpackungen sind Produktverpackungen, die es dem Kunden bzw. Käufer erlauben, den verpackten Gegenstand zu sehen. Die dabei pro Blister vorgesehene Anzahl an Tabletten kann in Abhängigkeit von der Indikation sowie der Größe der einzelnen Tabletten schwanken.

Insbesondere Tabletten, die regelmäßig, beispielsweise täglich, eingenommen werden müssen, werden häufig in speziellen Blisterverpackungen bereitgestellt, die mittels Aufdruck, Anordnung etc. die Einhaltung eines regelmäßigen Einnahmeregimes unterstützen. Ein Beispiel für entsprechende Blisterverpackungen sind Tablettenblister für Kontrazeptiva.

Im Bereich der Kontrazeptiva weisen Blisterverpackungen in der Regel entweder 21 oder 28 Tabletten auf. In beiden Fällen enthalten die 21 Tabletten bzw. die 21 Tabletten der 28 Tabletten eine Kombination aus Östrogen und Gestagen, wodurch ein regelmäßiger Zyklus herbeigeführt wird, indem nach 21 Tagen Tabletteneinnahme 7 Tage lang entweder keine Tablette oder aber eine wirkstofffreie Tablette eingenommen wird. Die letzte Variante hat zur Folge, dass - der Einfachheit halber - jeden Tag eine Tablette genommen wird und die Einnahmepause nicht versehentlich länger als 7 Tage dauert, wodurch kein Schutz vor Empfängnis mehr gegeben wäre.

Seit einigen Jahren etabliert sich zusehends eine Pilleneinnahme, die über die 21 Tage Wirkstoffverabreichung bzw. über die 28 Tage mit 21 wirkstoffhaltigen und 7 wirkstofffreien Tabletten hinausgeht. Der hierzu verwendete Begriff vom Langzyklus bedeutet, dass nach der 21-tägigen Einnahme auf die 7-tägige Einnahmepause entweder ohne Tabletten oder mit 7 wirkstofffreien Tabletten verzichtet wird. Ohne Pause kommt es nicht zum Abfall der Hormonspiegel und somit nicht zu Blutungen. Die Dauer dieser blutungsfreien Zeit kann die Frau in Absprache mit ihrem behandelnden Frauenarzt selbst festlegen. Meist wird eine 12-wöchige Einnahme mit anschließendem 7-tägigem, einnahmefreien Intervall entweder ohne Tablette oder mit 7 wirkstofffreien Tabletten praktiziert.

Für eine sichere Einnahme von Kontrazeptiva im Rahmen des Langzyklus sind hieran angepasste Blisterverpackungen erforderlich.

Entsprechende Verpackungen sind beispielsweise aus der WO 2005/023657 A bekannt, in welcher ein Behälter für eine Mehrzahl von Blisterverpackungen beschrieben wird. Die Blisterverpackungen werden dabei auf einer in dem Behälter vorgesehenen Schiene lösbar fixiert. Entsprechende Behälter, die in der Regel aus einem Kunststoff bestehen, sind in der Herstellung kostenintensiv und verhältnismäßig groß, so dass sie von den Patientinnen als unhandlich beurteilt werden. Darüber hinaus sind diese Verpackungen aufgrund des verwendeten Kunststoffmaterials unter Umweltgesichtspunkten kritisch. WO 2013/160850 A beschreibt eine Tablettenverpackung, welche in Form eines Heftes ausgebildet ist, in welches einzelne Tablettenblister in der Form einer Heftseite eingebracht sind. Nachteilig an dieser Tablettenverpackung ist die Größe der Tablettenverpackung, da die einzelnen Tabletten der Tablettenblister übereinander liegen. Darüber hinaus ist der Verpackung nach Gebrauch, d.h. Entnahme einer Tablette, nicht wiederverschließbar. Eine ähnliche Verpackung für eine Vielzahl an Tablettenblistern ist auch aus der WO 2009/145932 A bekannt.

EP 0 210 820 A2 beschreibt eine Tablettenverpackung, die aus einem rechteckigen Pappstreifen durch Faltung gebildet ist, wobei zwischen zwei Teilbereichen des Pappstreifens ein Blister mit Kontrazeptiva-Tabletten für einen einzelnen, normalen Zyklus angeordnet ist.

Weitere Blisterverpackungen sind aus EP 0 940 353 A1, WO 98/36727 A1 und WO 2013/128459 A1 bekannt. Ausgehend von diesem Stand der Technik stellt sich die vorliegende Erfindung die Aufgabe, Patientinnen bei der Einhaltung eines regelmäßigen Einnahmeregimes zu unterstützen.

Gelöst wird diese Aufgabe durch die Verwendung eines Behälters zur Aufbewahrung von Kontrazeptiva-Tabletten gemäß Anspruch 1.

Erfindungsgemäß wird demnach ein Behälter verwendet, welcher drei miteinander verbundene Tablettenblister umfasst und aus zwei rechteckigen Pappstreifen gebildet ist, zwischen welchen die drei Tablettenblister derart angeordnet sind, dass die Tablettenreihen der Tablettenblister im Wesentlichen parallel liegen, wobei zwischen den jeweiligen Tablettenblistern jeweils zwei Faltungen vorgesehen sind, so dass im geöffneten Zustand die Tablettenblister in der durch die Tablettenblister aufgespannten Ebene nebeneinander angeordnet werden können und im geschlossenen Zustand die Tablettenblister senkrecht übereinander mit im Wesentlicher paralleler Ausrichtung der Tablettenblister angeordnet werden können, wobei jeder Tablettenblister vier Reihen an Tablettenkammern mit jeweils sieben Tablettenkammern aufweist und die Reihen so voneinander parallel beabstandet sind, dass zwischen zwei jeweils benachbarten Reihen ein Zahlenaufdruck angebracht werden kann oder ist.

Der Behälter kann zur Entnahme einer Tablette aus einem der Tablettenblister geöffnet oder verschlossen werden. Im offenen Zustand des Behältnisses können die Tablettenblister des Behälters in einer Ebene, die durch die rechteckige Form der Tablettenblister aufgespannt wird, angeordnet werden. Der offene Zustand des Behälters ist in der Figur 1 dargestellt, während der geschlossene Zustand des Behälters in Figur 2c und Figur 4 dargestellt ist. Im geschlossenen Zustand des Behältnisses liegen die Tablettenblister senkrecht übereinander mit im Wesentlicher paralleler Ausrichtung der Tablettenblister.

Der Behälter umfasst drei Tablettenblister, die zwischen den beiden Pappstreifen angeordnet sind. Zwischen den jeweiligen Tablettenblistern sind jeweils zwei Faltungen vorgesehen, so dass im geöffneten Zustand die Tablettenblister in der durch die Tablettenblister aufgespannten Ebene nebeneinander angeordnet werden können und im geschlossenen Zustand die Tablettenblister senkrecht übereinander mit im Wesentlicher paralleler Ausrichtung der Tablettenblister angeordnet werden können.

Die jeweiligen Tablettenblister weisen jeweils 28 Tablettenkammern zur Aufnahme von Tabletten zur Kontrazeption auf. Dabei sind die jeweils 28 Tablettenkammern der drei Tablettenblister in jeweils 4 Reihen à 7 Tablettenkammern angeordnet.

Die jeweils 4 Reihen der drei Tablettenblister sind so voneinander parallel beabstandet, dass zwischen zwei jeweils benachbarten Reihen von Tablettenkammern eines Tablettenblisters ein Zahlenaufdruck auf dem oberen Pappstreifen angebracht werden kann.

Es ist bevorzugt, dass die einzelnen Tablettenkammern des ersten Tablettenblisters von 1 bis 28 durchnummeriert sind.

Es ist weiter bevorzugt, dass die Tablettenkammern des zweiten Tablettenblisters von 29 bis 56 durchnummeriert sind.

Es ist weiter bevorzugt, dass die Tablettenkammern des dritten Tablettenblisters von 57 bis 84 durchnummeriert sind.

Im Rahmen der vorliegenden Erfindung werden in dem Behälter handelsübliche Tablettenblister verwendet. Entsprechende Tablettenblister sind dem Fachmann an sich bekannt und umfassen in der Regel eine Aluminium-umfassende Deckfolie, die mit einer Klebschicht versehen ist, sowie eine üblicherweise auf PVC-Basis hergestellten Grundfolie bzw. Tiefziehfolie, in welcher durch Tiefziehen die Tablettenkammern gebildet werden.

Die vorliegende Erfindung wird anhand der nachfolgenden Figurenbeschreibung näher erläutert. Dabei weisen die verwendeten Bezugszeichen die folgenden Bedeutungen auf: Bedeutung der Bezugszeichen:
- 1:: Behälter
- 2:: Tablettenblister
- 3:: Tablettenblister
- 4:: Tablettenblister
- 5:: Oberer Pappstreifen auf der Seite der Grundfolie der Tablettenblister
- 6:: Unterer Pappstreifen auf der Seite der Deckfolie der Tablettenblister
- 7:: Faltung
- 8:: Faltung
- 9:: Faltung
- 10:: Faltung
- 11:: Tablettenkammer
- 12:: Zahlenaufdruck
- 13:: Teilbereich der Pappstreifen
- 14:: Teilbereich der Pappstreifen
- 15:: Teilbereich der Pappstreifen
- 16:: Teilbereich der Pappstreifen
- 17:: Faltung
- 18:: Faltung
- 19:: Steg
- 20:: Steg
- 21:: Stehg
- 22:: Aussparungen
- 23:: Wieder aufklebbare Streifen
- 24:: Zunge
- 25:: Aufklebeflächen auf den Teilbereichen 13, 14, 15
- 26:: Ausnehmung

Die Figuren 1 und 3 zeigen einen Behälter 1 in offenem Zustand.

Die Figur 2 zeigt das Verschließen des Behälters 1 vom offenen Zustand Figur 2a über einen eingeklappten Zustand Figur 2b zu einem geschlossenen Zustand Figur 2c.

Figur 4 zeigt einen geschlossenen Behälter 1 mit versetzten Tablettenkammern 11 in den Blistern 3 und 4.

Im Einzelnen:
Die Figur 1 zeigt einen Behälter 1. Die drei Tablettenblister 2, 3, 4 sind dergestalt angeordnet, dass die Tablettenreihen der jeweiligen Tablettenblister 2, 3, 4 parallel zueinander verlaufen. Die Tablettenblister 2, 3, 4 sind zwischen zwei Pappstreifen 5, 6, ersichtlich aus den Figuren 2a bis 2c, angeordnet, die sich seitlich über die Tablettenblister 2, 3, 4 sowie über den Bereich zwischen den Tablettenblistern 2, 3, 4 erstrecken. Außerhalb der Bereiche der Tablettenblister 2, 3, 4 sind die Pappstreifen 5, 6 miteinander verbunden, insbesondere verklebt. Der obere Pappstreifen 5 weist dabei Aussparungen 22 für die Tablettenkammern der jeweiligen Tablettenblister 2, 3, 4 auf.

Die Pappstreifen weisen Teilbereiche 13, 14, 15 auf, die den jeweiligen Tablettenblistern 2, 3, 4 zugeordnet sind. Zwischen diesen Teilbereichen 13, 14, 15 befinden sich jeweils zwei Faltungen 7, 8, 9, 10, die als Faltkanten ausgebildet sind. An diesen Faltungen bzw. Faltkanten 7, 8, 9, 10 kann der Behälter 1 so gefaltet werden, dass die drei Tablettenblister 2, 3, 4 entweder nebeneinander in einer Ebene, die durch die rechteckige Form der Tablettenblister 2, 3, 4 aufgespannt wird (offener Zustand des Behälters 1), oder senkrecht übereinander mit im Wesentlichen paralleler Ausrichtung der Tablettenblister 2, 3, 4 angeordnet werden können (geschlossener Zustand des Behälters 1).

Zusätzlich kann der Pappstreifen einen weiteren Teilbereich 16 aufweisen, der sich in Längsrichtung an den Teilbereich 13 anschließt. Auf dem Teilbereich 16 können Beipackinformationen, Aufkleber oder dergleichen angebracht sein.

Die Teilbereiche 13, 14, 15, 16 weisen alle eine im Wesentlichen identische Fläche auf, sodass beim Falten des Behälters 1 entlang den Faltungen 7, 8, 9, 10 wie in den Figuren 2a bis 2c dargestellt, ein kartonähnlicher Formkörper in Quaderform resultiert.

Zwischen den einzelnen Tablettenreihen weist der Behälter 1 ausreichend Platz für die Nummerierung durch Zahlenaufdruck 12 der entsprechenden Tabletten der jeweiligen Tablettenblister 2, 3, 4 auf.

Da der Behälter 1 zur Verabreichung von Kontrazeptiva im Langzyklus verwendet wird, besteht jeder Tablettenblister 2, 3, 4 aus jeweils 28 Tabletten, die jeweils in 4 Reihen à 7 Tabletten angeordnet sind.

Grundsätzlich besteht die Möglichkeit, dass der Tablettenblister 2, der in dem Teilbereich 13 vorgesehen ist, die Tabletten mit der Nummerierung 1 bis 28 von links oben nach rechts unten umfasst. Hieran schließen sich die Tabletten 29 bis 56, die in dem Tablettenblister 3 im Teilbereich 14 vorgesehen sind, und die Tabletten 57 bis 84, die in dem Tablettenblister 4 im Teilbereich 15 vorgesehen sind, ebenfalls jeweils von links oben nach rechts unten an. Diese Ausführungsform ist in Figur 1 dargestellt.

In einer alternativen Ausführungsform, welche in Figur 3a dargestellt ist, enthält der Tablettenblister 4 im Teilbereich 15 die Tabletten 1 bis 28, der Tablettenblister 3 im Teilbereich 14 die Tabletten 29 bis 56 und der Tablettenblister 2 im Teilbereich 13 die Tabletten 57 bis 84, ebenfalls jeweils von links oben nach rechts unten. In dieser zweiten alternativen Ausführungsform der vorliegenden Erfindung besteht der Vorteil, dass von dem Patienten zunächst die Tabletten 1 bis 28 des Tablettenblisters 4 eingenommen werden. Sind die Tabletten 1 bis 28 des Tablettenblisters 4 verbraucht, kann der Patient den Tablettenblister 4 im Teilbereich 15 entlang einer zwischen den Tablettenblister 4 und 3 vorgesehenen Perforierung abtrennen und benötigt für das verbleibende Einnahmeregime nur noch die Tablettenblister 2 und 3. Nach Verbrauch der Tabletten 29 bis 56 des Tablettenblisters 3 kann dann auch der Teilbereich 14 entlang der zwischen den Teilbereichen 12 und 13 vorgesehenen Perforierung abgetrennt werden. Hierdurch muss der Patient nicht dauerhaft die Tablettenblister 2, 3, 4 verwenden. Die zur Abtrennung der Teilbereiche 14, 15 mit den Tablettenblistern 3, 4 vorgesehenen Perforierungen können an den Faltungen 7, 8, 9, 10 oder separat davon vorgesehen sein.

In einer weiteren alternativen Ausführungsform, welche in der Figur 3b dargestellt ist, ist die Reihenfolge der einzelnenen Kontrazeptiva-Tabletten auf jedem Tablettenblister um jeweils 180 ° gedreht, so dass die Wochenreihen mit jeweils 7 Tabletten in konsequenter Reihenfolge 1 bis 12 angeordent sind. Diese Anordnung der Tabletten stellt eine sichere Einnahme durch den Patienten dar.

Der Behälter 1 umfasst, wie schon ausgeführt, zwei Pappstreifen 5, 6, zwischen welchen die Tablettenblister 2, 3, 4 eingebracht sind. Unter einer Pappe oder Pappstreifen wird jedes Papp-, Papier- oder Kunststoffmaterial verstanden, das dem Behälter 1 eine ausreichende Stabilität verleiht.

Im Rahmen der vorliegenden Erfindung ist es bevorzugt, dass die Pappstreifen 5, 6 auf beiden Seiten der Tablettenblister einstückig ausgebildet sind, wobei die genannten Faltungen 7, 8, 9, 10, 17, 18 zwischen den einzelnen Teilbereichen 13 bis 16 vorgesehen sind und zwischen den jeweiligen Teilbereichen 14 und 15, die mit den Tablettenblister 3 und 4 korrespondieren, Perforierungen vorgesehen sind.

In einer anderen ebenfalls bevorzugten Ausführungsform ist nur der Pappstreifen 5 einstückig ausgebildet und der Pappstreifen 6 wird zusammengesetzt aus drei oder vier einzelnen Pappstreifen, die den Teilbereichen 13, 14, 15 oder 13, 14, 15, 16 entsprechen.

In einer weiteren Ausführungsform ist nur der Pappstreifen 6 einstückig ausgebildet und der Pappstreifen 5 wird zusammengesetzt aus drei oder vier einzelnen Pappstreifen, die den Teilbereichen 13, 14, 15 oder 13, 14, 15, 16 entsprechen.

Die Anordnung der Tabletten in den Tablettenblistern 3 und 4 in den Teilbereichen 14 und 15 erfolgt vorzugsweise versetzt, so dass beim Zusammenfalten des Behälters 1 die Tabletten des Tablettenblisters 4 in die Räume zwischen den Tabletten des Tablettenblisters 3 liegen. Hierdurch lassen sich die Stege 19, 20, 21 zwischen den Teilbereichen 13 bis 16 verkleinern und der Raumbedarf des Behälters 1 im geschlossenen Zustand wird insgesamt reduziert. Eine entsprechende Ausgestaltung des Behälters 1 ist in Figur 4 dargestellt. Die Pappstreifen auf der Seite der Grundfolien der Tablettenblister 2, 3, 4 weisen den Tablettenfächern entsprechende Aussparungen 11 auf.

Es ist bevorzugt, dass der Teilbereich 16 mindestens sieben entfernbare wieder aufklebbare Streifen 23 aufweist, die jeweils die sieben Wochentage kennzeichnen und jeweils mit einem anderen Wochentag beginnen.

Im Rahmen der vorliegenden Erfindung ist es möglich, dass einer der sieben Klebestreifen 23 des Teilbereichs 16 oberhalb der ersten Reihe der Tablettenblister 2, 3, 4 auf den die Deckfolie der Tablettenblister 2, 3, 4 bedeckende Pappstreifen 5 auf die Fläche 25 aufgeklebt werden kann. Hierdurch wird für die Patientin die Einhaltung des Einnahmeregimes einfacher und kontrollierbarer.

In einer weiteren bevorzugteren Ausführungsform der vorliegenden Erfindung befinden sich auf dem Teilbereich 16 jeweils drei Sets à 7 Klebestreifen, so dass jeweils 3 Klebestreifen mit dem gleichen Wochentag beginnen und die entsprechenden Klebestreifen werden dann jeweils oberhalb der Tablettenblister 2, 3, 4 angebracht.

Es ist ferner bevorzugt, dass der Teilbereich 16 mit einer Zunge 24 versehen ist, mit welcher nach einem Einklappen der sich an den Teilbereich 16 anschließenden Teilbereiche 13, 14, 15 durch Einbringen in eine entsprechende Ausnehmung 26 beispielsweise in der Faltung 8 der Behälter 1 verschlossen werden kann.

Es ist bevorzugt, dass der Behälter 1 ein Siegel aufweist, das derart ist, dass nur durch sichtbare Zerstörung des Siegels die Zunge 24 aus der Ausnehmung 26 entfernt werden kann.

Die Herstellung des Behälters 1 erfolgte dergestalt, dass in einem ersten Verfahrensschritt ein Pappstreifen 5 mit Aussparungen 22 sowie einer auf der Rückseite aufgebrachten Klebebeschichtung bereitgestellt wird, in einem zweiten Verfahrensschritt ein Pappstreifen 6 gleicher Größe bereitgestellt und in einem dritten Verfahrensschritt die beiden Pappstreifen 5, 6 unter gleichzeitiger Fixierung der Tablettenblister 2, 3, 4 miteinander verbunden, insbesondere verklebt, werden.

Die Faltungen 7 bis 10 sowie 17 und 18 sowie die gegebenenfalls vorgesehenen Perforierungen zwischen den Teilbereichen 13 bis 15 im Bereich der Stege 19, 20, 21 können dabei auf den Pappstreifen 5, 6 vor dem Zusammenführen der Pappstreifen 5, 6 oder nachträglich nach dem Zusammenführen der Pappstreifen 5, 6 vorgesehen werden. Die Perforierungen können dabei auch an den Faltungen 7, 8, 9, 10 vorgesehen sein.

Die Figur 5 zeigt einen handelsüblichen Blister 2, 3, 4 mit Tablettenkammern 11, die in dem Behälter 1 verwendet werden.

Die Figur 6 zeigt den modularen Aufbau des Behältnis 1. Auf einen Pappstreifen 6 werden drei Tablettenblister 2, 3, 4 angeordnet und ein mit entsprechenden Aussparungen versehener Pappstreifen 5 wird über die Tablettenblister auf den Pappstreifen 6 fixiert.

Der Behälter 1 eignet sich insbesondere zur Aufbewahrung von Kontrazeptiva-Tabletten, die über einen längeren Zeitraum, beispielsweise von 12 Wochen, eingenommen werden. Hierfür sind die in den Figuren 1, 3a und 3b dargestellten Behälter mit jeweils insgesamt 84 Tablettenkammern vorgesehen. In der Regel ergibt sich nach der Einnahme von entsprechenden Kontrazeptiva-Tabletten über diesen Zeitraum die Möglichkeit, entweder eine Woche keine Tabletten einzunehmen oder aber eine Woche lang Placebotabletten einzunehmen. Zwecks Einnahmesicherheit ist es bevorzugt, wenn der Behälter zusätzlich 7 Placebotabletten enthält. Daher weist der Behälter vorzugsweise jeweils den dritten Tablettenblister mit 35 Tablettenkammern anstelle von 28 Tablettenkammern auf. Diese Ausführungsformen des Behälters sind in den Figuren 7a bis 7c dargestellt, die - mit Ausnahme der weiteren Tablettenkammern für die Placebotabletten - den Ausführungsformen der Figuren 1, 3a und 3b entsprechen.

## Patentansprüche

1. Verwendung eines Behälters (1), welcher drei miteinander verbundene Tablettenblister (2, 3, 4) umfasst und aus zwei rechteckigen Pappstreifen (5, 6) gebildet ist, zwischen welchen die drei Tablettenblister (2, 3, 4) derart angeordnet sind, dass die Tablettenreihen der Tablettenblister (2, 3, 4) im Wesentlichen parallel liegen, wobei zwischen den jeweiligen Tablettenblistern (2, 3, 4) jeweils zwei Faltungen (7, 8, 9, 10) vorgesehen sind, so dass im geöffneten Zustand die Tablettenblister (2, 3, 4) in der durch die Tablettenblister (2, 3, 4) aufgespannten Ebene nebeneinander angeordnet werden können und im geschlossenen Zustand die Tablettenblister (2, 3, 4) senkrecht übereinander mit im Wesentlichen paralleler Ausrichtung der Tablettenblister (2, 3, 4) angeordnet werden können, wobei jeder Tablettenblister (2, 3, 4) vier Reihen an Tablettenkammern (11) mit jeweils sieben Tablettenkammern (11) aufweist und die Reihen so voneinander parallel beabstandet sind, dass zwischen zwei jeweils benachbarten Reihen ein Zahlenaufdruck (12) angebracht werden kann oder ist, zur Aufbewahrung von Kontrazeptiva-Tabletten.

2. Verwendung eines Behälters (1) nach Anspruch 1, **dadurch gekennzeichnet, dass** die Pappstreifen (5, 6) einstückig ausgebildet sind.

3. Verwendung eines Behälters (1) nach Anspruch 1 oder 2, **dadurch gekennzeichnet, dass** sich die Pappstreifen (5, 6) seitlich über die Tablettenblister (2, 3, 4) sowie über den Bereich zwischen den Tablettenblistern (2, 3, 4) erstrecken.

4. Verwendung eines Behälters (1) nach Anspruch 3, **dadurch gekennzeichnet, dass** außerhalb der Bereiche der Tablettenblister (2, 3, 4) die Pappstreifen (5, 6) miteinander verbunden, insbesondere verklebt sind.

5. Verwendung eines Behälters (1) nach einem der Ansprüche 1 bis 4, **dadurch gekennzeichnet, dass** ein oberer Pappstreifen (5) Aussparungen (22) für die Tablettenkammern der jeweiligen Tablettenblister (2, 3, 4) aufweist.

6. Verwendung eines Behälters (1) nach einem der Ansprüche 1 bis 5, **dadurch gekennzeichnet, dass** die Pappstreifen (5, 6) in mindestens drei Teilbereiche (13, 14, 15), nämlich einen ersten (13), einen zweiten (14) und einen dritten (15) Teilbereich aufgeteilt sind, welche mit den Tablettenblistern (2, 3, 4) korrespondieren.

7. Verwendung eines Behälters (1) nach Anspruch 6, **dadurch gekennzeichnet, dass** die Pappstreifen (5, 6) einen weiteren Teilbereich (16) aufweisen, der sich in Längsrichtung an den esten Teilbereich (13) anschließt.

8. Verwendung eines Behälters (1) nach Anspruch 7, **dadurch gekennzeichnet, dass** auf dem weiteren Teilbereich (16) Beipackinformationen, Aufkleber oder dergleichen angebracht sind.

9. Verwendung eines Behälters (1) nach einem der Ansprüche 6 bis 8, **dadurch gekennzeichnet, dass** die Teilbereiche (13, 14, 15, 16) alle eine im Wesentlichen identische Fläche aufweisen, so dass beim Falten des Behälters (1) entlang den Faltungen (7, 8, 9, 10, 17, 18) ein kartonähnlichen Formkörper in Quaderform resultiert.

## Claims

1. Use of a container (1) that comprises three interconnected tablet blisters (2, 3, 4) and consists of two rectangular cardboard strips (5, 6), between which the three tablet blisters (2, 3, 4) are arranged in such a way that the rows of tablets of the tablet blisters (2, 3, 4) are substantially parallel, wherein between the respective tablet blisters (2, 3, 4) in each case two folds (7, 8, 9, 10) are provided, so that in the opened state the tablet blisters (2, 3, 4) can be arranged side by side in the plane defined by the tablet blisters (2, 3, 4); and in the closed state the tablet blisters (2, 3, 4) can be arranged vertically one above the other with substantially parallel alignment of the tablet blisters (2, 3, 4), wherein each tablet blister (2, 3, 4) has four rows of tablet chambers (11) each with seven tablet chambers (11), and the rows are spaced apart parallel from each other in such a way that between two adjacent rows a numeric imprint (12) can be or is affixed, for the storage of contraceptive tablets.

2. Use of a container (1), as claimed in claim 1, **characterized in that** the cardboard strips (5, 6) are integrally formed.

3. Use of a container (1), as claimed in claim 1 or 2, **characterized in that** the cardboard strips (5, 6) extend laterally beyond the tablet blisters (2, 3, 4) and over the region between the tablet blisters (2, 3, 4).

4. Use of a container (1), as claimed in claim 3, **characterized in that** outside the regions of the tablet blisters (2, 3, 4), the cardboard strips (5, 6) are connected, in particular, glued, to each other.

5. Use of a container (1), as claimed in any one of the claims 1 to 4, **characterized in that** an upper cardboard strip (5) comprises recesses (22) for the tablet chambers of the respective tablet blisters (2, 3, 4).

6. Use of a container (1), as claimed in any one of the claims 1 to 5, **characterized in that** the cardboard strips (5, 6) are divided into at least three partial regions (13, 14, 15), in particular, a first (13), a second (14) and a third (15) partial region, all of which correspond with the tablet blisters (2, 3, 4).

7. Use of a container (1), as claimed in claim 6, **characterized in that** the cardboard strips (5, 6) comprise a further partial region (16), which adjoins the first partial region (13) in the longitudinal direction.

8. Use of a container (1), as claimed in claim 7, **characterized in that** instruction leaflets, stickers or the like are affixed to the further partial region (16).

9. Use of a container (1), as claimed in any one of the claims 6 to 8, **characterized in that** the partial regions (13, 14, 15, 16) all comprise a substantially identical surface, so that when the container (1) is folded along the folds (7, 8, 9, 10, 17, 18), the result is a carton-like shaped body in cuboid shape.

## Revendications

1. Utilisation d'un récipient (1) qui comprend trois plaquettes de comprimés reliées entre elles (2, 3, 4) et comprend deux bandes rectangulaires en carton (5, 6), entre lesquelles les trois plaquettes de comprimés (2, 3, 4) sont agencées de manière à ce que les rangées de comprimés des plaquettes de comprimés (2, 3, 4) sont substantiellement parallèles, dans lequel entre les plaquettes respectives de comprimés (2, 3, 4) dans chaque cas deux plis (7, 8, 9, 10) sont fournis, de sorte que dans la position ouverte les plaquettes de comprimés (2, 3, 4) peuvent être disposées côte à côte dans le plan défini par les plaquettes de comprimés (2, 3, 4) ; et dans la position fermée les plaquettes de comprimés (2, 3, 4) peuvent être disposées verticalement l'une au-dessus de l'autre avec un alignement sensiblement parallèle des plaquettes de comprimés (2, 3, 4), dans lequel chaque plaquette de comprimés (2, 3, 4) a quatre rangées de chambres de comprimés (11) chacune avec sept chambres de comprimés (11), et les rangées sont espacées les unes des autres parallèlement de manière à ce qu'entre deux rangées adjacentes, une impression numérique (12) est fixée ou peut l'être, pour le stockage de comprimés contraceptifs.

2. Utilisation d'un récipient (1), selon la revendication 1, **caractérisé en ce que** les bandes en carton (5, 6) sont intégralement formées.

3. Utilisation d'un récipient (1), selon la revendication 1 ou 2, **caractérisé en ce que** les bandes en carton (5, 6) s'étendent latéralement au-delà des plaquettes de comprimés (2, 3, 4) et sur la région entre les plaquettes de comprimés (2, 3, 4).

4. Utilisation d'un récipient (1), selon la revendication 3, **caractérisé en ce que** hors des régions des plaquettes de comprimés (2, 3, 4), les bandes en carton (5, 6) sont connectées, en particulier collées, les unes aux autres.

5. Utilisation d'un récipient (1), selon l'une quelconque des revendications 1 à 4, **caractérisé en ce qu'**une bande supérieure en carton (5) comprend des renfoncements (22) pour les chambres de comprimés des plaquettes respectives de comprimés (2, 3, 4).

6. Utilisation d'un récipient (1), selon l'une quelconque des revendications 1 à 5, **caractérisé en ce que** les bandes en carton (5, 6) sont divisées en au moins trois zones partielles (13, 14, 15), en particulier, une première (13), une deuxième (14) et une troisième (15) zone partielle, toutes parmi celles-ci correspondent aux plaquettes de comprimés (2, 3, 4).

7. Utilisation d'un récipient (1), selon la revendication 6, **caractérisé en ce que** les bandes en carton (5, 6) comprennent une autre zone partielle (16), qui jouxte la première zone partielle (13) dans la direction longitudinale.

8. Utilisation d'un récipient (1), selon la revendication 7, **caractérisé en ce que** des autocollants, des dépliants des instructions ou similaires sont fixés sur l'autre zone partielle (16).

9. Utilisation d'un récipient (1), selon l'une quelconque des revendications 6 à 8, **caractérisé en ce que** les zones partielles (13, 14, 15, 16) comprennent toutes une surface sensiblement identique, de sorte que lorsque le récipient (1) est plié le long des plis (7, 8, 9, 10, 17, 18), le résultat donne un corps formé de type carton sous forme cuboïde.
